# EUROPÄISCHE PATENTSCHRIFT

(11) **EP 0 599 783 B1**
(45) Veröffentlichungstag und Bekanntmachung des Hinweises auf die Patenterteilung: **19.08.1998**
(21) Anmeldenummer: 93810788.5
(22) Anmeldetag: 15.11.1993
(51) Int. Cl.: B01F 9/00

(54) **Mischgerät für fliessfähige Massen**
Mixing apparatus for flowable material
Appareil de mélange pour des masses aptes à couler

(30) Priorität: 23.11.1992 DE 4239284
(43) Veröffentlichungstag der Anmeldung: 01.06.1994
(73) Patentinhaber: FS KUNSTSTOFFTECHNOLOGIE GmbH, 51580 Reichshof-Hahn (DE)
(72) Erfinder: Gebhard, Gantner, A-6710 Nenzing (AT); Fritz, Mark, A-6841 Mäder (AT)
(74) Vertreter: TER MEER STEINMEISTER & PARTNER GbR

(56) Entgegenhaltungen:
- EP-A- 0 402 668
- WO-A-92/06777
- DD-A- 94 554
- DE-A- 2 001 301
- DE-A- 2 209 850
- DE-A- 2 734 488
- US-A- 3 591 098
- US-A- 4 497 581
- PATENT ABSTRACTS OF JAPAN vol. 5, no. 148 (C-72)(820) 18. September 1981 & JP-A-56 078 622 (TOKYO SHIBAURA)

## Beschreibung

Die Erfindung betrifft ein Mischgerät zum Mischen von sich in einem Behälter befindenden fliessfähigen Massen, mit einem Dreharm, auf dem wenigstens ein Behälterträger mit Behälter peripher mit zum Zentrum des Dreharms geneigter Rotationsachse angeordnet ist und einem Antrieb zum Erzeugen einer Drehbewegung des Dreharms sowie einer Drehbewegung des Behälterträgers um seine Rotationsachse entgegengesetzt der Drehrichtung des Dreharms.

In vielen Bereichen der Industrie, des Handwerks und des Handels stellt sich das Problem, eine Vielzahl von Anmischungen schnell und jederzeit zur Verfügung zu haben, um damit verschiedene Arbeiten durchführen zu können. Der Industrie, dem Handwerk und dem Handel sowie aus Gründen der Lagerstabilität ist es wirtschaftlich und technisch unmöglich, die Vielzahl der erforderlichen Anmischungen, sei es in bezug auf Sonderfarben oder bestimmte Zusammensetzungen zu bevorraten. Meist werden deshalb Standardmassen gekauft und, je nach Bedarf, entsprechend modifiziert. Dies geschieht durch Zugabe von Farbpasten, Füllstoffen, Weichmachern, Vernetzern, Katalysatoren usw.

Bei den Anmischungen kann es sich um ein- und mehrkomponentige, flüssige und pastöse Massen handeln, die heute als Kleber, Verguss-, Abguss-, Beschichtungs- oder Dichtmasse im Einsatz sind. Derartige Massen reagieren in der Regel nach dem Applizieren zu festen, gel- oder gummiartigen Produkten. Speziell mehrkomponentige Massen müssen vor der Applizierung gut gemischt werden.

Insbesondere zum Einsatz im Dentalbereich sind Mischgeräte zum Erzeugen derartiger Anmischungen bekannt, welche einen um eine Achse rotierenden Dreharm aufweisen, wobei auf diesem Dreharm im Umfangsbereich ein zum Zentrum des Dreharmes geneigter Behälterträger angeordnet ist, der ebenfalls um seine Rotationsachse, jedoch entgegengesetzt der Drehrichtung des Dreharmes angetrieben ist.

Die WO 92/06777 zeigt und beschreibt eine als "Planeten-Zentrifugalmischer" bezeichnete Vorrichtung, bei der auf einem um eine senkrechte Rotationsachse drehbaren Dreharm in diametral gegenüberliegenden Bereichen im wesentlichen zylindrische Mischbehälter angeordnet sind, die sich ihrerseits um schräg zur Rotationsachse geneigte Achsen drehen. In der Beschreibung wird ausgeführt, daß es mit dieser Vorrichtung möglich sei, zwei verschiedene Mischungen gleichzeitig herzustellen oder eine Mischung in zwei Portionen zu unterteilen.

Die DE-OS 20 01 301 offenbart eine ähnliche Vorrichtung, zeigt jedoch auch eine Ausführungsform, bei der auf einem Dreharm in radialem Abstand zur Rotationsachse des Dreharmes nur ein geneigter Mischbehälter angeordnet ist. Zum Ausgleich der auf den Mischbehälter ausgeübten Fliehkräfte wird an der gegenüberliegenden Seite des Dreharmes ein Gegengewicht in Verbindung mit einer radial einstellbaren Madenschraube vorgesehen.

Die EP-A 0 402 668 zeigt eine Vorrichtung mit nur einem Mischbehälter auf der einen Seite der Rotationsachse eines Dreharms und einer als Block schematisch dargestellten Unwucht-Ausgleichsmasse auf der gegenüberliegenden Seite des Dreharms, bezogen auf die Rotationsachse.

Der Erfindung liegt die Aufgabe zugrunde, ein Mischgerät zu schaffen, dessen Auswuchtelement derart ausgebildet ist, dass ein Ausgleich des Massenschwerpunktes bei jeder Drehzahl des Dreharmes herrscht, so dass das Unwuchtverhalten verhindert wird.

Erfindungsgemäß wird die Aufgabe dadurch gelöst, daß auf dem Dreharm diametral gegenüber dem Behälterträger ein Gehäuse fest angebracht ist, das ebenfalls schräg zur Rotationsachse des Dreharms geneigt angeordnet ist, und daß sich in dem Gehäuse eine aktive Ausgleichsmasse befindet, die in bezug auf Dichte und Volumen so gewählt ist, daß die resultierenden Fliehkräfte des Behälterträgers mit Behälter einerseits und des Gehäuses mit aktiver Ausgleichsmasse andererseits im Gleichgewicht stehen.

Durch die Anordnung einer aktiven Ausgleichsmasse erfolgt ein Auswuchten des Mischgerätes. Somit entstehen bei der Betriebsdrehzahl und während der Beschleunigungsphase keine Auswuchtprobleme.

Zweckmässigerweise liegt die aktive Ausgleichsmasse auf dem gleichen Durchmesser wie der Behälterträger mit Behälter. In einem solchen Fall sind beide auf dem Dreharm angeordneten Behälter gleich schwer ausgebildet und einander diametral gegenüberliegend angeordnet.

Die aktive Ausgleichsmasse wird durch ein in einem Gehäuse angeordnetes fliessfähiges Medium gebildet. Ein derartiges Gehäuse ist drehfest bzw. starr an dem Dreharm angeordnet. Das Gehäuse erfährt somit nur die Drehung des Dreharmes und kann aus Platzgründen wesentlich kleiner ausgebildet sein. Das Volumen der Ausgleichsmasse kann gegenüber der zu mischenden Masse kleiner sein, wenn die Ausgleichsmasse eine höhere Dichte aufweist, als die aktive Masse. Eine derartige aktive Ausgleichsmasse hält den Dreharm bei sich ändernden Drehzahlen während der An- und Auslaufphase und bei konstanten Drehzahlen im ausgewuchteten Zustand. Durch die Verlagerung des Massenschwerpunktes dieses Mediums bei unterschiedlichen Drehzahlen wird der Dreharm ausgewuchtet. Speziell im konstanten Drehzahlbereich während des Mischvorganges wird auf diese Weise darauf geachtet, dass die Auswuchtung während der Mischzeit bei konstanter Drehzahl optimal ist.

Vorteilhafterweise ist das fliessfähige Medium kleinkörniges Schüttgut. Kleinkörniges Schüttgut besitzt die Eigenschaften, sich fliessartig bewegen zu können, um auf diese Art den Massenschwerpunkt allmählich zu verlagern.

Die Erfindung wird anhand eines Ausführungsbeispiels näher erläutert.
- Fig. 1: zeigt eine schematische Darstellung eines erfindungsgemässen Mischgerätes mit Behälterträger und Gehäuse teilweise geschnitten;

Das in der Fig. 1 dargestellte Mischgerät weist einen als Drehplatte 2 ausgebildeten Dreharm auf, auf dem ein Behälterträger 1 mit Behälter 4 und ein Gehäuse 3 angeordnet sind, wobei das Gehäuse 3 dem Behälterträger 1 mit Behälter 4 diametral gegenüberliegt. Sowohl der Behälterträger 1, der Behälter 4 als auch das Gehäuse 3 sind schräg zueinander angeordnet. Die Neigung um den Winkel A des Behälterträgers 1 und des Gehäuses 3 gegenüber einer Senkrechten, bezogen auf die horizontal angeordnete Drehplatte 2, kann beispielsweise 35° betragen. Je nach Mischvorgang und abhängig von der zu mischenden Masse liegt dieser Winkel A etwa zwischen 15° und 45°.

Der Behalterträger 1 mit Behälter 4 ist gegenüber der Drehplatte 2 derart gelagert, dass eine Rotation des Behälterträgers 1 um seine eigene Achse stattfinden kann. Eine entsprechende Lagereinrichtung 5 ist fest mit der Drehplatte 2 verbunden. Der Behälterträger 1 weist eine nicht dargestellte Antriebswelle auf, die mit einem Winkelgetriebe 6 zusammenwirkt, welches von einem auf der Unterseite der Drehplatte 2 angeordneten Zahnriementrieb 7 angetrieben wird. Dieser Zahnriementrieb 7 steht in Verbindung mit einem ersten Abtrieb des Getriebes 8, das dem Antriebsmotor 9 vorgelagert ist. Das Getriebe 8 besitzt einen zweiten Abtrieb mit einer anderen Drehzahl wie der erste Abtrieb und dient dem Antrieb der Drehplatte 2, die für den Mischvorgang in Drehbewegung versetzt werden muss.

Der auf der Drehplatte 2 angeordnete Behälterträger 1 mit Behälter 4 führt während des Mischvorganges eine Rotationsbewegung aus, die allerdings gegenläufig zur Drehrichtung der Drehplatte 2 ist. Die Drehzahlen des Behälterträgers 1 und der Drehplatte 2 sind unterschiedlich. Während des Mischvorganges dreht sich die Drehplatte 2 etwa doppelt so schnell wie der Behälterträger 1.

Das auf der Drehplatte 2 angeordnete Gehäuse 3 ist über einen Zwischenflansch 3c mit der Drehplatte 2 starr verbunden.

Das ganze Mischgerät wird von einem Gestell 10 gehalten. Aus Sicherheitsgründen ist die gesamte rotierende Drehplatte 2 während des Mischvorganges mit einer aufklappbaren Haube 11 abgedeckt. Mittels eines nicht dargestellten Sicherheitsschalters wird die Inbetriebnahme des Mischgerätes verhindert, so lange die Haube 11 geöffnet ist.

Der Behälterträger 1 ist im wesentlichen auf den Durchmesser des Behälters 4 abgestimmt. Entsprechend abgestimmte, nicht dargestellte Einsätze machen es möglich, in einen grossen Behälterträger 1 auch kleinere Behälter 4 einzusetzen. Der in der Fig. 1 dargestellte Behälter 4 trägt einen abnehmbaren Deckel 4c.

Da sich die in dem Behälter 4 befindliche Masse 4a während des Mischvorganges in jene Richtung verlagert, in die die Fliehkraft wirkt, muss darauf geachtet werden, dass der Behälter mit entsprechend wenig Masse 4a angefüllt wird, so dass nicht allzuviel Masse 4a während des Mischvorganges gegen den Deckel 4c des Behälters 4 drückt.

Das dem Behälterträger 1 diametral gegenüberliegende Gehäuse 3 ist bezüglich der Höhe des Behälterträgers 1 derart angeordnet, dass der Massenschwerpunkt der sich in dem Gehäuse 3 befindlichen Ausgleichsmasse 3a während des Mischvorganges auf gleicher Höhe zu liegen kommt, wie der Massenschwerpunkt der zu mischenden Masse 4a im Behälter 4. Die Ausgleichsmasse 3a in dem Gehäuse 3 besteht aus einem fliessfähigen Medium, das im vorliegenden Falle aus kleinkörnigen Bleikugeln besteht. Die Masse 4a sowie die Ausgleichsmasse 3a bilden während des Mischvorganges paraboloide Oberflächen 4d, 3d.

Abhängig von dem Gewicht bzw. der Dichte der zu mischenden Masse 4a muss die Ausgleichsmasse 3a über die Dichte abgestimmt werden, so dass einerseits über das Füllvolumen der entsprechende Massenschwerpunkt erreicht wird und andererseits über die Dichte ein Ausgleich der Masse 4a, 3a stattfindet. Bei Inbetriebnahme des Mischgerätes muss das ganze System ausgewuchtet sein.

Das Gehäuse 3 ist mit einem abnehmbaren Deckel 3b versehen, so dass die Ausgleichsmasse 3a entsprechend der zu mischenden Masse 4a angepasst werden kann.

## Patentansprüche

1. Mischgerät zum Mischen von sich in einem Behälter (4) befindenden fließfähigen Massen (4a) mit einem Dreharm, auf dem wenigstens ein Behälterträger (1) mit Behälter (4) peripher mit zum Zentrum des Dreharms geneigter Rotationsachse angeordnet ist, und mit einem Antrieb zum Erzeugen einer Drehbewegung des Dreharms sowie einer Drehbewegung des Behälterträgers (1) um seine Rotationsachse entgegengesetzt der Drehrichtung des Dreharms, dadurch **gekennzeichnet,** daß auf dem Dreharm diametral gegenüber dem Behälterträger (1) ein Gehäuse (3) fest angebracht ist, das ebenfalls schräg zur Rotationsachse des Dreharms geneigt angeordnet ist, und daß sich in dem Gehäuse (3) eine aktive Ausgleichsmasse (3a) befindet, die in bezug auf Dichte und Volumen so gewählt ist, daß die resultierenden Fliehkräfte des Behälterträgers (1) mit Behälter (4) einerseits und des Gehäuses (3) mit aktiver Ausgleichsmasse (3a) andererseits im Gleichgewicht stehen.

2. Mischgerät nach Anspruch 1, dadurch **gekennzeichnet,** daß sich der Behälterträger (1) mit Behälter (4) einerseits und das Gehäuse (3) mit aktiver Ausgleichsmasse (3a) andererseits auf dem gleichen Radius in bezug auf die Rotationsachse befinden.

3. Mischgerät nach Anspruch 1 oder 2, dadurch **gekennzeichnet,** daß die aktive Ausgleichsmasse (3a) ein kleinkörniges Schüttgut ist.

4. Mischgerät nach Anspruch 3, dadurch **gekennzeichnet,** daß die aktive Ausgleichsmasse (3a) aus kleinkörnigen Bleikugeln besteht.

## Claims

1. Mixing device for mixing a free-flowing mass (4a) provided in a container (4), by means of a rotary arm, in which at least one container holder (1) with a container (4) is disposed peripherally with the axis of rotation inclined relative to the centre of the rotary arm, and with a drive to produce rotary movement of the rotary arm, as well as rotary movement of the container holder (1) around its axis of rotation, opposite the direction of rotation of the rotary arm, characterized in that a casing (3) is attached integrally on the rotary arm, diametrally opposite the container holder (1), which casing is likewise disposed inclined diagonally relative to the axis of rotation of the rotary arm, and in that in the casing (3) there is provided an active balancing mass (3a), which is selected in terms of density and volume such that the resulting centrifugal forces of the container holder (1) with the container (4) on the one hand, and the casing (3) with the active balancing mass (3a) on the other hand, counterbalance one another.

2. Mixing device according to claim 1, characterised in that the container holder (1) with the container (4) on the one hand, and the casing (3) with the active balancing mass (3a) on the other hand are disposed on the same radius relative to the axis of rotation.

3. Mixing device according to claim 1 or claim 2, characterised in that the active balancing mass (3a) is a fine-grained bulk material.

4. Mixing device according to claim 3, characterized in that the active balancing mass (3a) consists of fine-grained lead balls.

## Revendications

1. Appareil mélangeur pour mélanger des masses fluides (4a) placées dans un récipient (4), comprenant un bras tournant sur lequel au moins un porte-récipient (1) avec récipient (4) est disposé en périphérie avec son axe de rotation incliné vers le centre du bras tournant, et comprenant un moyen d'entraînement pour engendrer un mouvement tournant du bras tournant et un mouvement tournant du porte-récipient (1) autour de son axe de rotation à l'opposé du sens de rotation du bras tournant, caractérisé en ce qu'en un point diamétralement opposé au porte-récipient (1) est solidarisé au bras tournant un boîter (3) lui aussi incliné par rapport à l'axe de rotation du bras tournant, et en ce que dans le boîtier (3) est placée une masse d'équilibrage active (3a) dont la densité et le volume sont choisis pour que la force centrifuge résultante du porte-récipient (1) avec récipient (4), d'une part, et celle du boîtier (3) avec masse d' équilibrage active (3a), d'autre part, soient en équilibre.

2. Appareil mélangeur selon la revendication 1, caractérisé en ce que le porte-récipient (1) avec récipient (4), d'une part, et le boîtier (3) avec masse d' équilibrage active (3a), d'autre part, se trouvent sur le même rayon par rapport à l'axe de rotation.

3. Appareil mélangeur selon la revendication 1 ou 2, caractérisé en ce que la masse d'équilibrage active (3a) est une matière en vrac à grains fins.

4. Appareil mélangeur selon la revendication 3, caractérisé en ce que la masse d'équilibrage active (3a) est constituée par des billes de plomb de petite taille.
